# EUROPÄISCHE PATENTSCHRIFT

(11) **EP 1 675 694 B1**
(45) Veröffentlichungstag und Bekanntmachung des Hinweises auf die Patenterteilung: **12.12.2007**
(21) Anmeldenummer: 04790153.3
(22) Anmeldetag: 06.10.2004
(51) Int. Cl.: B21B 37/28

(54) **VERFAHREN UND STEUERVORRICHTUNG ZUM BETRIEB EINER WALZSTRASSE FÜR METALLBAND**
METHOD AND CONTROL DEVICE FOR OPERATING A MILL TRAIN FOR METAL STRIP
PROCEDE ET DISPOSITIF DE COMMANDE POUR FAIRE FONCTIONNER UN TRAIN DE LAMINOIR POUR BANDE METALLIQUE

(30) Priorität: 06.10.2003 DE 10346274
(43) Veröffentlichungstag der Anmeldung: 05.07.2006
(73) Patentinhaber: SIEMENS AKTIENGESELLSCHAFT, 80333 München (DE)
(72) Erfinder: REINSCHKE, Johannes, 90419 Nürnberg (DE)
(86) Internationale Anmeldenummer: PCT/EP2004/011171
(87) Internationale Veröffentlichungsnummer: WO 2005/035156

(56) Entgegenhaltungen:
- EP-A- 1 055 905
- DE-A- 2 104 886
- DE-A- 19 758 466
- US-A- 4 752 695

## Beschreibung

Die Erfindung betrifft ein Verfahren gemäß dem Oberbegriff des Patentanspruchs 1; eine Anwendung eignet sich insbesondere für den Betrieb in einem Warmwalzwerk, z.B. in der Fertigstraße, ist jedoch nicht darauf beschränkt.

Des weiteren betrifft die Erfindung eine Steuervorrichtung gemäß dem Oberbegriff des Patentanspruchs 12.

Aus der Deutschen Offenlegungsschrift DE 198 51 554 A1 ist es bekannt, das Profil und/oder die Planheit eines Metallbandes beim Auslaufen aus einer Walzstraße zu ermitteln und zur Voreinstellung einer Walzstraße zu verwenden. Die gemessene sichtbare Planheit wird hier einem neuronalen Netz in Form von Eingangsparametern zugeführt.

Aus der DE 197 584 66 A1 ist ein Planheits-Regelungssystem für Metallband bekannt, wobei ein Verfahren zum Messen der Oberflächengeometrie von Warmband unter Erzeugung von Linien auf der Bandoberfläche eingesetzt wird. Die so gemessene sichtbare Planheit wird über ein Planheitsanalysesystem einer Planheitsregelung zugeführt.

Es ist Aufgabe der Erfindung, eine Walzstraße für Metallband derart zu betreiben, dass eine Steuerung bereitgestellt wird, die gewährleistet, dass eine geforderte sichtbare Planheit des gewalzten Metallbandes innerhalb vorgegebener Schranken zuverlässig und mit hinreichender Genauigkeit eingehalten wird.

Die Aufgabe wird gelöst durch ein Verfahren der eingangs genannten Art, wobei zur Steuerung der Walzgerüste mittels eines Beulmodells Werte für die sichtbare Planheit in Werte für die intrinsische Planheit übersetzt werden und mittels eines Materialflussmodells die intrinsische Planheit - in Materialflussrichtung gesehen - vor einem physikalischen Messort der Planheit bestimmt wird.

Durch die erfindungsgemäß mit Hilfe des Beulmodells mögliche Berücksichtigung sowohl der sichtbaren Planheit der Walzstrasse als auch der intrinsischen Planheit können äußerst hohe Anforderungen hinsichtlich der Güte der sichtbaren Planheit des Metallbandes erfüllt werden, obwohl die sichtbare Planheit bzw. Welligkeit des Metallbandes beim Walzen unter Zug, also zwischen den Walzgerüsten, mitunter völlig verschwindet und somit innerhalb der Walzstrasse in vielen Fällen praktisch nicht messbar ist. Durch die Übersetzung von Werten für die sichtbare Planheit in Werte für die intrinsische Planheit bzw. Werten für die intrinsische Planheit in Werte für die sichtbare Planheit können mittels des Materialflussmodells berechnete intrinsische Bandplanheiten und am Auslauf einer Walzstraße gemessene sichtbare Bandplanheiten an einander angepasst bzw. verifiziert werden.

Mittels des Beulmodells wird erstmalig ein eineindeutiger Zusammenhang zwischen intrinsischer und sichtbarer Planheit des Metallbandes hergestellt. Somit wird es erstmals möglich, nicht nur eine Voreinstellung auf Grundlage von Planheitsmessungen vorzunehmen, sondern die sichtbare Planheit zu einer genauen Steuerung bzw. Regelung des laufenden Walzvorgangs zu verwenden.

Mit Vorteil wird die sichtbare Planheit in Form eines Beulmusters ermittelt. Das Beulmuster ist datentechnisch leicht vergleichbar und mit verhältnismäßig geringem Aufwand speicherbar.

Mit Vorteil ist das Beulmuster dreidimensional.
Mit Vorteil wird zur Ermittlung des Beulmusters des Metallbandes neben der relativen Länge einzelner Spuren des Metallbandes mindestens eine der Größen Wellenlänge, Amplitude und Phasenversatz der einzelnen Spuren ausgewertet. Das Beulmuster kann so wesentlich genauer erfasst werden.

Mit Vorteil wird zur Ermittlung des Beulmusters ein Mehrspur-Laser-Messgerät verwendet, was eine kostengünstige Erfassung des Beulmusters bei ausreichend hoher Präzision ermöglicht.

Mit Vorteil wird die sichtbare Planheit topometrisch gemessen. Derart wird eine flächenhafte Erfassung der Bandoberflächenstruktur und insbesondere des Beulmusters direkt möglich.

Mit Vorteil erfolgt die Übersetzung der Planheiten online. Derart wird eine besonders exakte Steuerung bzw. Regelung der Bandplanheit ermöglicht.

Mit Vorteil erfolgt die Übersetzung der Planheiten unter Zuhilfenahme einer on-line-fähigen Approximationsfunktion. Derart kann On-line-Rechenzeit bei der Übersetzung zwischen sichtbarer und intrinsischer Planheit eingespart werden.

Mit Vorteil wird ausgehend von der intrinsischen Planheit des Metallbandes dessen Beulmuster mittels des Beulmodells durch Aufbringen einer fiktiven Temperaturverteilung in Querrichtung des Metallbandes modelliert. Die dieser Bandtemperaturverteilung entsprechende thermische Ausdehnung in Bandlängsrichtung, nicht aber in Querrichtung, entspricht einer der intrinsischen Planheit zuordenbaren Längenyerteilung. Derart muss lediglich ein Segment begrenzter Länge modelliert werden und es können die Modellgleichungen der elastischen Plattenverformungen mit großen Auslenkungen mit geeigneten Randbedingungen an den Segmentkanten aufgestellt werden.

Mit Vorteil werden zur Steuerung der Walzstraße ein oder mehrere Planheitsgrenzwerte an frei wählbaren Punkten innerhalb und/oder nach der Walzstraße vorgegeben. Die Planheitsgrenzwerte können sich auf die intrinsische Planheit und/oder die sichtbare Planheit beziehen. Dadurch, dass Planheitsgrenzwerte überall innerhalb bzw. nach der Walzstraße vorgegeben werden können, können Regelgenauigkeiten für den Walzprozess wesentlich erhöht werden.

Die Aufgabe wird auch gelöst durch eine Steuervorrichtung zum Betrieb einer Walzstraße für Metallband mit mindestens einem Walzgerüst, wobei die Steuervorrichtung zur Durchführung eines zuvor beschriebenen Verfahrens mindestens eine Regelungseinheit aufweist, die mit einem Beulmodell gekoppelt ist, welches mit einer Vorrichtung zum Messen der sichtbaren Planheit des Metallbandes und mit einem Materialflussmodell gekoppelt ist. Vorteilhafte Ausbildungen der Steuervorrichtung sind in Unteransprüchen angegeben. Die Vorteile der Steuervorrichtung ergeben sich analog zu denen des Verfahrens.

Weitere Vorteile und Einzelheiten ergeben sich aus der nachfolgenden Beschreibung eines Ausführungsbeispiels in Verbindung mit den Figuren. Dabei zeigen:
- FIG 1: eine mehrgerüstige Walzstraße zum Walzen von Metallband und eine der Walzstraße zugeordnete Steuervorrichtung,
- FIG 2a-2c: Beispiele für Metallbänder mit Planheitsfehlern,
- FIG 3: die Untergliederung eines Metallbandes in Spuren,
- FIG 4: einen Ausschnitt einer mehrgerüstigen Walzstraße mit Steuervorrichtung,
- FIG 5: die Geometrie eines Abschnitts eines Metallbandes.

Gemäß Figur 1 wird eine Walzstraße zum Walzen eines Metallbandes 1 von einem Steuerrechner 2 gesteuert. Das Metallband 1 kann beispielsweise ein Stahlband, ein Aluminiumband oder ein Buntmetallband, insbesondere ein Kupferband, sein. Die Walzstraße weist mindestens zwei Walzgerüste 3 auf.

Die Walzgerüste 3 weisen zumindest Arbeitswalzen 4 und - wie in Figur 1 für eines der Walzgerüste 3 angedeutet - in der Regel auch Stützwalzen 5 auf. Die Walzgerüste 3 könnten auch noch mehr Walzen aufweisen, beispielsweise axial verschiebbare Zwischenwalzen.

Das Metallband 1 durchläuft die Walzstraße in seiner Längsrichtung x, wobei die Querrichtung y des Metallbandes 1 weitestgehend parallel zu den Achsen der Arbeitswalzen 4 ist.

Die in Figur 1 gezeigte Walzstraße ist als Fertigstraße zum Warmwalzen von Stahlband ausgebildet. Die vorliegende Erfindung ist zwar besonders für die Anwendung bei einer mehrgerüstigen Fertigstraße zum Warmwalzen von Stahlband geeignet, jedoch nicht darauf beschränkt, insbesondere könnte die Walzstraße auch als Kaltwalzstraße (Tandemstraße) ausgebildet sein und/oder zum Walzen eines Nicht-Eisen-Metalls (z.B. Aluminium, Kupfer oder ein anderes Buntmetall) ausgebildet sein.

Die Steuervorrichtung 2 weist eine Regelungseinheit 11 auf. Diese weist ihrerseits ein Modul 10 zur Profil- und Planheitssteuerung auf, das mit einem Materialflussmodell 9 gekoppelt ist. Die Steuervorrichtung 2 gibt Gerüstreglern 6 Sollwerte für nicht näher dargestellte Profil- und Planheitsstellglieder vor. Die Gerüstregler 6 stellen die Stellglieder dann entsprechend den vorgegebenen Sollwerten ein.

Die der Steuervorrichtung 2 zugeführten Eingangsgrößen umfassen beispielsweise Stichplandaten wie eine Eingangsdicke des Metallbandes 1 sowie für jedes Walzgerüst 3 eine Walzkraft und eine Stichabnahme. Die Eingangsgrößen umfassen in der Regel ferner eine Enddicke, einen Sollprofilwert, einen Soll-Dickenkontur- und einen Soll-Planheitsverlauf des Metallbandes 1 am Auslauf der Walzstraße. Meist soll das gewalzte Metallband 1 so plan wie möglich sein.

Oft weist das Metallband 1 jedoch Planheitsfehler auf, wie sie in den Figuren 2a, 2b und 2c beispielhaft und schematisch dargestellt sind. Planheitsfehler des Metallbandes 1 können an einem Ort x2, wie in Figur 1 angedeutet, beispielsweise mittels eines Mehrspur-Laser-Messgeräts 13 gemessen werden.

**Figur 2a** zeigt eine zentrische Ausbeulung des Metallbands 1. **Figur 2b** zeigt Planheitsfehler an den Rändern des Metallbandes 1. **Figur 2c** zeigt Ausbeulungen des Metallbandes 1, die in Längsrichtung x des Metallbandes 1 wiederholt auftreten, und zwar insbesondere in zwei Bereichen in Querrichtung y des Metallbandes 1.

Das Beulen des Metallbandes 1 wird insbesondere durch innere Spannungen im Metallband 1 verursacht. Innere Spannungen im Metallband 1 werden auch als intrinsische Bandplanheit ip bezeichnet.

**Figur 3** zeigt die Einteilung eines Metallbandes 1 in fiktive Spuren S1 bis Sn bzw. in Mess-Spuren S1' bis Sm'. Würde man das Metallband 1 in schmale Längsstreifen bzw. in Spuren S1 bis Sn zerschneiden, so könnte man dabei eine ungleiche Bandlängenverteilung (die intrinsische Bandlängenverteilung) messen, die ursächlich für die inneren Spannungen im Metallband 1 ist. Das Mehrspur-Laser-Messgerät 13 erfasst die relative Länge des Metallbandes 1 pro Mess-Spur S1' bis Sm' und ermittelt vorzugsweise zusätzlich Größen wie beispielsweise die Wellenlänge, Amplitude und/oder den Phasenversatz der einzelnen Spuren S1' bis Sm'. Entscheidend ist, dass für übereinstimmende fiktive Spuren S1 bis Sn und Mess-Spuren S1' bis Sm' die zugehörigen intrinsischen bzw. gemessenen relativen Längen nicht übereinstimmen.

Wie auch aus Figur 4 hervorgeht, wird beim Warmwalzen von Metallband 1 zwischen intrinsischer Bandplanheit ip und sichtbarer Bandplanheit vp unterschieden. Die intrinsische Bandplanheit ip bezeichnet, wie vorangehend ausgeführt, die Bandlängenverteilung über die Spuren S1 bis Sn. Die sichtbare Planheit vp ergibt sich aus dem Beulverhalten des Bandes, das unter anderem abhängig ist von Größen wie der Banddicke, der Bandbreite, dem E-Modul des Metallbandes 1 sowie dem Gesamtzug, unter dem sich das Metallband 1 befindet.

Gemäß **Figur 4** wird die sichtbare Planheit vp an einem Ort x2 am Auslauf der Walzstraße, insbesondere eine Fertigstraße, gemessen und einem Beulmodell 12 zugeführt. Die Messung der sichtbaren Planheit vp erfolgt erfindungsgemäß derart, dass nicht nur die sichtbare Bandlängen-Verteilung über die Bandbreite in Querrichtung y Ausgabegröße einer Messeinrichtung ist, sondern aus den Messeinrichtungs-Ausgabegrößen das dreidimensionale Beulmuster des Bandes rekonstruierbar ist. Bei einem Mehrspur-Lasermesssystem wird dementsprechend nicht nur die (relative) Länge der einzelnen Mess-Spuren S1' bis Sm', sondern auch Wellenlänge und Phasenversatz für jede Spur S1' bis Sm' von der Messeinrichtung ausgegeben. Bei einer topometrischen Messung der sichtbaren Planheit vp wird die Oberflächenstruktur des Metallbandes 1 flächenhaft und dreidimensional über große Bereiche des Metallbandes 1 erfasst. Eine topometrische Bandplanheitsmessung beruht vorzugsweise auf einem Streifen-Projektions-Verfahren. Dabei werden Streifenmuster auf die Oberfläche des Metallbandes 1 projiziert und mit Hilfe einer Matrix-Kamera kontinuierlich erfasst.

Die intrinsische Planheit ip wird vorzugsweise an einem Ort x1 zwischen bzw. nach den Walzgerüsten 3, insbesondere zwischen und/oder nach den Walzgerüsten 3 einer Fertigstraße, berechnet. Die Berechnung erfolgt dabei vorzugsweise mittels eines Materialflussmodells 9 (siehe Figur 1), das vorzugsweise Bestandteil einer Regelungseinheit 11 ist. An einem Ort x2 am Auslauf der Walzstraße, an dem die sichtbare Planheit vp gemessen wird, kann die vom Materialflussmodell 9 berechnete intrinsische Planheit ip unter Zuhilfenahme des Beulmodells 12 mit der gemessenen sichtbaren Planheit vp verglichen werden. Insbesondere bei einem Kaltwalzwerk wäre grundsätzlich auch eine Messung der intrinsischen Planheit ip am Metallband 1 möglich.

Durch das Beulmodell 12 wird ein eineindeutiger Zusammenhang zwischen intrinsischer Planheit ip und sichtbarer Planheit vp hergestellt, soweit dies möglich ist. So kann beispielsweise bei einem sehr dicken Metallband 1 mit moderater intrinsischer Unplanheit aus dem Beulverhalten nicht auf die intrinsische Planheit ip geschlossen werden, da ein derartiges Metallband 1 in der Regel nicht beult.

Die Ermittlung der unterschiedlichen Planheiten (ip bzw. vp) erfolgt vorzugsweise in nachfolgender Reihenfolge:
1. Die sichtbare Planheit vp, die dem Beulverhalten des Metallbandes 1 entspricht, wird in der Regel nach einem letzten Walzgerüst 3 beispielsweise am Auslauf einer Fertigstraße gemessen.
2. Mittels des Beulmodells 12 wird die intrinsische Planheit ip des Metallbandes 1 am Messort der sichtbaren Planheit vp (vgl. Schritt 1.) ermittelt.
3. Mittels des Materialflussmodells 9 wird die intrinsische Planheit ip zwischen den Walzgerüsten 3, also beispielsweise innerhalb der Fertigstraße, bestimmt. Die intrinsische Planheit kann so - in Materialflussrichtung gesehen - vor dem physikalischen Messort der Planheit, hier der intrinsischen Planheit, bestimmt werden.

Der Zusammenhang zwischen einer intrinsischen Planheit ip zwischen den Walzgerüsten 3 und einer intrinsischen Planheit ip nach dem letzten der Walzgerüste 3 wird über das Materialflussmodell 9 hergestellt. Dem Materialflussmodell 9 können Eingangsgrößen wie die Banddickenkonturen des Metallbandes 1 sowie Planheitsverläufe bzw. Planheiten vor und nach dem Durchlaufen eines Walzgerüstes 3 zugeführt werden. Das Materialflussmodell 9 ermittelt online den intrinsischen Planheitsverlauf des Metallbandes 1 nach dem Durchlaufen des Walzgerüstes 3 sowie einen Walzkraftverlauf in Querrichtung y des Metallbandes 1 und führt ihn einem nicht näher dargestellten Walzenverformungsmodell zu. Das nicht näher dargestellte Walzenverformungsmodell ist vorzugsweise Bestandteil einer Regelungseinheit 11. Das Walzenverformungsmodell ermittelt Walzenverformungen und führt sie einem nicht näher dargestellten Sollwertermittler zu, der anhand der ermittelten Walzenverformungen und eines gerüst-auslaufseitigen Konturverlaufs des Metallbandes 1 die Sollwerte für die Profil- und Planheitsstellglieder in jedem einzelnen Walzgerüst 3 ermittelt.

Durch die Verwendung des Beulmodells 12 können das Materialflussmodell 9 und die im Modul 10 implementierte Profil- und Planheitssteuerung (siehe jeweils Figur 1) den Messdaten der sichtbaren Planheit vp angepasst werden. Für die sichtbare Planheit vp bzw. für die entsprechende sichtbare Bandunplanheit können untere und obere Schranken angegeben werden, die unter Zuhilfenahme des Beulmodells 12 in Schranken für die intrinsische Planheit ip bzw. intrinsische Unplanheit übersetzt werden können. Das Beulmodell 12 berechnet aus der intrinsischen Unplanheit das Beulmuster des Metallbandes 1. Aus dem berechneten Beulmuster lässt sich wiederum die sichtbare Unplanheit ermitteln. Für den Umkehrschluss wird eine inverse Modellierung verwendet.

Das Beulmodell 12 basiert vorzugsweise auf der Theorie elastischer Plattenverformungen. Die intrinsische Planheit ip wird dadurch modelliert, dass eine fiktive Bandtemperaturverteilung über die Bandbreite, d.h. in Querrichtung y, aufgebracht wird, die zu einer thermischen Ausdehnung in Längsrichtung x des Metallbandes 1 führt, und zwar gleich der zur intrinsischen Planheit ip gehörigen Längenverteilung.

Man betrachte nun ein wie in **Figur 5** dargestelltes Bandsegment mit der Länge a, der Breite b und der Dicke h. In der Zeichnung angegeben sind ferner die Längsrichtung x, Querrichtung y sowie eine Lotrechte z. Modelliert wird lediglich ein Bandsegment mit einer Länge a von einer halben oder einer ganzen Grundbeullänge, und zwar mit periodischen Randbedingungen an Kopf- und Fußenden des Bandsegments. Die Randbedingungen an den Bandkanten sind die freier Ränder. Die Modellgleichungen sind partielle Differentialgleichungen sowie die dazugehörigen Randbedingungen, die beispielsweise mittels Finiter-Differenzen-Verfahren oder Finiter-Elemente-Verfahren gelöst werden können.

In Abhängigkeit von der Rechenzeit des Lösungsalgorithmus kann das Beulmodell 12 unmittelbar online eingesetzt werden. Alternativ kann mittels eines Offline-Modells eine onlinefähige Approximationsfunktion generiert werden, die dann on-line für das Beulmodell 12 eingesetzt wird.

Um die Funktionsweise des Beulmodells 12 besser zu verstehen, muss man zunächst erkennen, dass beispielsweise beim Warmwalzen eines Metallbandes 1 die gemessenen Ablenkungen des Metallbandes 1, die auf das Beulen des Metallbandes 1 zurückzuführen sind, in der Regel eine deutlich größere Größenordnung aufweisen, als die Banddicke h. Typischerweise ist ihre Größenordnung jedoch bedeutend geringer als sowohl die typische Wellenlänge des Beulverhaltens wie auch die Bandbreite b. Während die klassische, lineare Theorie der Plattenverformung nur gilt, wenn die Ablenkungen kleiner gleich ungefähr 1/5 der Banddicke h sind, muss im vorliegenden Fall eine nicht-lineare Beschreibung der Plattenverwerfungen angewandt werden. Neben den in Figur 5 gezeigten Größen, die das Metallband 1 beschreiben, wird auch auf das Elastizitätsmodul, kurz E-Modul zurückgegriffen, wobei in der Regel von einem konstanten E-Modul ausgegangen wird. Das nicht-lineare Beulverhalten lässt sich nun wie folgt beschreiben: $\frac{D}{h} ⋅ {∇}^{4} ⁢ w \left(x, ⁢, y\right) = \frac{p}{h} + L \left(w\left(x, ⁢, y\right),Φ\left(x, ⁢, y\right)\right)$

Dabei sind in der Bandebene wirkende Kräfte in Form eines Potentials Φ, das gemeinhin auch als Airy's Spannungs-("stress")-Funktion bezeichnet wird, ausgedrückt.
w bezeichnet die vertikale Verschiebung ("displacement") des Metallbandes 1 während p die von außen wirkende Druckverteilung beschreibt, die in der Lotrechten z wirkt. D wird durch nachfolgende Gleichung definiert: $D : = \frac{E ⁢ {h}^{3}}{12 ⁢ \left(1-{v}^{2}\right)}$

Dabei steht E für das E-Modul und ν steht für die Querkontraktionszahl des Metallbandes 1.

Außerdem gilt für den Term L(w,Φ) aus Gleichung (I): $L \left(w, ⁢, Φ\right) : = \frac{{\partial }^{2} ⁢ w}{\partial {x}^{2}} ⁢ \frac{{\partial }^{2} ⁢ Φ}{\partial {y}^{2}} - \frac{{\partial }^{2} ⁢ w}{\partial {y}^{2}} ⁢ \frac{{\partial }^{2} ⁢ Φ}{\partial {x}^{2}} - 2 ⁢ \frac{{\partial }^{2} ⁢ w}{\partial x \partial y} ⁢ \frac{{\partial }^{2} ⁢ Φ}{\partial x \partial y}$

Macht man nun noch Annahmen hinsichtlich thermisch verursachter innerer Spannungen ("stresses") und Dehnungen ("strains"), so ergibt sich: $\frac{1}{E} ⋅ {∇}^{4} ⁢ Φ \left(x, ⁢, y\right) + {κ}_{x} ⁢ \frac{{\partial }^{2} ⁢ T \left(x, ⁢, y\right)}{\partial {y}^{2}} + {κ}_{y} ⁢ \frac{{\partial }^{2} ⁢ T \left(x, ⁢, y\right)}{\partial {x}^{2}} = {\left(\frac{{\partial }^{2} ⁢ w}{\partial x \partial y}\right)}^{2} - \frac{{\partial }^{2} ⁢ w}{\partial {x}^{2}} ⁢ \frac{{\partial }^{2} ⁢ w}{\partial {y}^{2}} = - \frac{1}{2} ⁢ L \left(w\left(x, ⁢, y\right),w\left(x, ⁢, y\right)\right)$

Dabei bezeichnet T die Temperatur im Metallband 1 und κₓ bzw. κ_{y} den Koeffizienten der thermischen Expansion in Längs- bzw. Querrichtung (x bzw. y).

Die Gleichungen (I) und (IV) bilden ein System zweier gekoppelter, nicht-linearer, partieller Differentialgleichungen. Setzt man nun noch geeignete Randbedingungen ein wie beispielsweise freie Ränder bzw. periodische Randbedingungen an Kopf- und Fußende eines Bandsegments, so können die Gleichungen (I) und (IV) numerisch in iterativer Weise gelöst werden.

Der Grundgedanke der Erfindung lässt sich wie folgt zusammenfassen:

Die Erfindung betrifft ein Verfahren und eine Steuervorrichtung zum Betrieb einer Walzstraße für Metallband 1, die mindestens ein Walzgerüst 3 aufweist, wobei die intrinsische Planheit ip des Metallbandes 1 am Auslauf der Walzstraße ermittelt wird. Um die Einhaltung einer geforderten sichtbaren Planheit vp des gewalzten Metallbandes 1 innerhalb vorgegebener Schranken zuverlässig und mit hinreichender Genauigkeit zu gewährleisten, wird vorgeschlagen, die sichtbare Planheit vp bzw. das Beulverhalten des Metallbandes 1 am Auslauf der Walzstraße zu ermitteln bzw. vorzugsweise zu messen und mittels eines Beulmodells 12 in die intrinsische Planheit ip des Metallbandes 1 zu übersetzen. Die sichtbare Planheit kann so online unter Zuhilfenahme des Beulmodells 12 zu Steuerung der Walzgerüste der Walzstraße verwendet werden. In der gesamten Walzstraße kann die sichtbare Planheit vp erfindungsgemäß vorzugsweise online unter Zuhilfenahme des Beulmodells 12 besser reguliert werden.

Das Beulmodell 12 ist online-fähig und stellt eine eineindeutige Beziehung zwischen der absoluten intrinsischen Planheit ip des gewalzten Metallbandes 1 und dem tatsächlich gemessenen visuellen Defekten des Metallbandes 1, also der sichtbaren Planheit vp, her. Erstmals wird die Verifikation, Anpassung und Abstimmung eines auf der intrinsischen Planheit fußenden Matrialflussmodells 9 bzw. seiner entsprechenden Profil- und Planheitssteuerung in Bezug auf die tatsächlichen Messwerte ermöglicht.

## Patentansprüche

1. Verfahren zum Betrieb einer Walzstraße für Metallband (1), die mindestens ein Walzgerüst (3) aufweist, wobei eine sichtbare Planheit (vp) des Metallbandes (1) am Auslauf der Walzstraße gemessen wird,
**dadurch gekennzeichnet, dass** zur Steuerung des mindestens einen Walzgerüsts mittels eines Beulmodells (12) Werte für die sichtbare Planheit (vp) in Werte für die intrinsische Planheit (ip) übersetzt werden und mittels eines Materialflussmodells (9) die intrinsische Planheit (ip) vor einem physikalischen Messort der Planheit bestimmt wird.

2. Verfahren nach Patentanspruch 1,
**dadurch gekennzeichnet, dass** die sichtbare Planheit (vp) in Form eines Beulmusters ermittelt wird.

3. Verfahren nach Patentanspruch 2,
**dadurch gekennzeichnet, dass** das Beulmuster dreidimensional ist.

4. Verfahren nach Patentanspruch 2 oder 3,
**dadurch gekennzeichnet, dass** zur Ermittlung des Beulmusters neben der relativen Länge einzelner Spuren (S1 bis Sn) des Metallbandes (1) mindestens eine der Größen Wellenlänge, Amplitude und Phasenversatz der einzelnen Spuren (S1 bis Sn) ausgewertet wird.

5. Verfahren nach einem der vorstehenden Patentansprüche,
**dadurch gekennzeichnet, dass** zur Ermittlung der intrinsischen Planheit (ip) ein Mehrspur-Laser-Messgerät (13) verwendet wird.

6. Verfahren nach einem der Patentansprüche 1 bis 4,
**dadurch gekennzeichnet, dass** die sichtbare Planheit (vp) topometrisch gemessen wird.

7. Verfahren nach einem der vorstehenden Patentansprüche,
**dadurch gekennzeichnet, dass** mittels des Beulmodells (12) Werte für die intrinsische Planheit (ip) in Werte für die sichtbare Planheit (vp) übersetzt werden.

8. Verfahren nach Patentanspruch 7,
**dadurch gekennzeichnet, dass** die Übersetzung der Planheiten (ip bzw. vp) online erfolgt.

9. Verfahren nach Patentanspruch 7 oder 8,
**dadurch gekennzeichnet, dass** die Übersetzung der Planheiten (ip bzw. vp) unter Zuhilfenahme einer online-fähigen Approximationsfunktion erfolgt.

10. Verfahren nach einem der vorstehenden Patentansprüche,
**dadurch gekennzeichnet, dass** ausgehend von der intrinsischen Planheit (ip) des Metallbandes (1) dessen Beulmuster mittels des Beulmodells (12) durch Aufbringen einer fiktiven Temperaturverteilung in Querrichtung (y) des Metallbandes (1) ermittelt wird.

11. Verfahren nach einem der vorstehenden Patentansprüche,
**dadurch gekennzeichnet, dass** zur Steuerung der Walzstraße ein oder mehrere Planheitsgrenzwerte an frei wählbaren Punkten vorgegeben werden.

12. Steuervorrichtung (2) zum Betrieb einer Walzstraße für Metallband (1) mit mindestens einem Walzgerüst (3), wobei die Steuervorrichtung (2) mindestens eine Regelungseinheit (11) aufweist,
**dadurch gekennzeichnet, dass** die Regelungseinheit (11) zur Durchführung eines Verfahrens gemäß einem der vorstehenden Patentansprüche mit einem Beulmodell (12) gekoppelt ist, welches mit einer Vorrichtung zum Messen der sichtbaren Planheit (vp) des Metallbandes (1) und mit einem Materialflussmodell (9) gekoppelt ist.

13. Steuervorrichtung (2) nach Patentanspruch 12,
**dadurch gekennzeichnet, dass** die Vorrichtung zur Messung der sichtbaren Planheit (vp) ein Mehrspur-Laser-Messgerät (13) ist.

14. Steuervorrichtung (2) nach Patentanspruch 12 oder 13,
**dadurch gekennzeichnet, dass** das Beulmodell (12) zur Ermittlung eines Beulmusters des Metallbandes (1) mit mindestens einem topometrischen Messsystem gekoppelt ist.

## Claims

1. Method for operating a mill train for metal strip (1), having at least one roll stand (3), with a visible flatness (vp) of the metal strip (1) being measured at the discharge point of the mill train,
**characterised in that** to control the at least one roll stand using a bulge model (12), values for the visible flatness (vp) are translated into values for the intrinsic flatness (ip) and a material flow model (9) is used to determine the intrinsic flatness (ip) before a physical point for measuring flatness.

2. Method according to claim 1,
**characterised in that** the visible flatness (vp) is determined in the form of a bulge pattern.

3. Method according to claim 2,
**characterised in that** the bulge pattern is three-dimensional.

4. Method according to claim 2 or 3,
**characterised in that** in addition to the relative length of individual tracks (S1 to Sn) of the metal strip (1) at least one of the variables wavelength, amplitude and phase offset of the individual tracks (S1 to Sn) is evaluated to determine the bulge pattern.

5. Method according to one of the preceding claims,
**characterised in that** a multi-track laser measuring device (13) is used to determine the intrinsic flatness (ip).

6. Method according to one of claims 1 to 4,
**characterised in that** the visible flatness (VP) is measured topometrically.

7. Method according to one of the preceding claims,
**characterised in that** values for the intrinsic flatness (ip) are translated into values for the visible flatness (vp) using the bulge model (12).

8. Method according to claim 7,
**characterised in that** the flatness values (ip or vp) are translated online.

9. Method according to one of claims 7 or 8,
**characterised in that** the flatness values (ip or vp) are translated with the aid of an online-capable approximation function.

10. Method according to one of the preceding claims,
**characterised in that** the bulge pattern of the metal strip (1) is determined using the bulge model (12) by applying a fictitious temperature distribution in the transverse direction (y) of the metal strip (1), based on its intrinsic flatness (ip).

11. Method according to one of the preceding claims,
**characterised in that** one or more flatness limit values is/are predefined at freely selectable points to control the mill train.

12. Control device (2) for operating a mill train for metal strip (1) with at least one roll stand (3), with the control device (2) having at least one regulating unit (11),
**characterised in that** the regulating unit (11) is coupled to a bulge model (12) to implement a method according to one of the preceding claims, said bulge model (12) being coupled to a device for measuring the visible flatness (vp) of the metal strip (1) and a material flow model (9).

13. Control device (2) according to claim 12,
**characterised in that** the device for measuring the visible flatness (vp) is a multi-track laser measuring device (13).

14. Control device (2) according to claim 12 or 13,
**characterised in that** the bulge model (12) is coupled to at least one topometric measuring system to determine a bulge pattern of the metal strip (1).

## Revendications

1. Procédé pour faire fonctionner un train de laminoir pour une bande de métal (1), qui comprend au moins une cage de laminoir (3), une planéité visible (vp) de la bande de métal (1) étant mesurée à la sortie du train de laminoir,
**caractérisé en ce que** pour commander ladite au moins une cage de laminoir des valeurs pour la planéité visible (vp) sont transformées, au moyen d'un modèle de gondolement (12), en valeurs pour la planéité intrinsèque (ip), et la planéité intrinsèque (ip) est déterminée, au moyen d'un modèle de flux de matière (9), avant un lieu physique de mesure de la planéité.

2. Procédé selon la revendication 1, **caractérisé en ce que** la planéité visible (vp) est déterminée sous la forme d'un gondolement type.

3. Procédé selon la revendication 2, **caractérisé en ce que** le gondolement type est tridimensionnel.

4. Procédé selon la revendication 2 ou 3, **caractérisé en ce que** pour la détermination du gondolement type, on exploite, en-dehors de la longueur relative de pistes individuelles (S1 à Sn) de la bande de métal (1), au moins l'une des grandeurs longueur d'onde, amplitude et déphasage des pistes individuelles (S1 à Sn)

5. Procédé selon l'une des revendications précédentes, **caractérisé en ce que** pour déterminer la planéité intrinsèque (ip), on utilise un appareil de mesure à laser multipistes (13).

6. Procédé selon l'une des revendications 1 à 4, **caractérisé en ce que** la planéité visible (vp) est mesurée de manière topométrique.

7. Procédé selon l'une des revendications précédentes, **caractérisé en ce qu'**au moyen du modèle de gondolement (12) des valeurs pour la planéité intrinsèque (ip) sont transformées en valeurs pour la planéité visible (vp).

8. Procédé selon la revendication 7, **caractérisé en ce que** la transformation des planéités (ip respectivement vp) est effectuée en ligne.

9. Procédé selon la revendication 7 ou 8, **caractérisé en ce que** la transformation des planéités (ip respectivement vp) est effectuée avec l'aide d'une fonction d'approximation exécutable en ligne.

10. Procédé selon l'une des revendications précédentes, **caractérisé en ce qu'**à partir de la planéité intrinsèque (ip) de la bande de métal (1), on détermine son gondolement type au moyen du modèle de gondolement (12), par application d'une répartition de température fictive dans la direction transversale (y) de la bande de métal (1).

11. Procédé selon l'une des revendications précédentes, **caractérisé en ce que** pour commander le train de laminoir, on prescrit une ou plusieurs valeurs limites de planéité en des points pouvant être choisis librement.

12. Dispositif de commande (2) pour faire fonctionner un train de laminoir pour une bande de métal (1), qui comprend au moins une cage de laminoir (3), le dispositif de commande (2) comprenant au moins une unité de régulation (11),
**caractérisé en ce que** l'unité de régulation (11), pour la mise en oeuvre d'un procédé selon l'une des revendications précédentes, est couplée à un modèle de gondolement (12), qui est couplé à un dispositif pour mesurer la planéité visible (vp) de la bande de métal (1), et à un modèle de flux de matière (9).

13. Dispositif de commande (2) selon la revendication 12, **caractérisé en ce que** le dispositif pour mesurer la planéité visible (vp) est un appareil de mesure à laser multipistes (13).

14. Dispositif de commande (2) selon la revendication 12 ou 13, **caractérisé en ce que** le modèle de gondolement (12), pour la détermination d'un gondolement type de la bande de métal (1), est couplé à au moins un système de mesure topométrique.
